# EUROPÄISCHE PATENTSCHRIFT

(11) **EP 2 179 091 B1**
(45) Veröffentlichungstag und Bekanntmachung des Hinweises auf die Patenterteilung: **11.09.2013**
(21) Anmeldenummer: 08784624.2
(22) Anmeldetag: 04.07.2008
(51) Int. Cl.: E01B 25/10, B61B 3/02, B61B 13/04

(54) **SCHIENENGEFÜHRTER WAGEN, EINSCHIENENBAHNFAHRZEUG, ANLAGE UND VERFAHREN ZUM BEWEGEN EINES SCHIENENGEBUNDENEN FAHRZEUGS AUF EINER FLEXIBLEN SCHIENE**
TRACKED WAGON, MONORAIL VEHICLE, INSTALLATION AND METHOD FOR MOVEMENT OF A TRACKED VEHICLE ON A FLEXIBLE RAIL
VOITURE GUIDÉE SUR RAIL, VÉHICULE FERROVIAIRE MONORAIL, SYSTÈME ET PROCÉDÉ POUR DÉPLACER UN VÉHICULE GUIDÉ SUR RAIL, SUR UN RAIL FLEXIBLE

(30) Priorität: 20.07.2007 DE 102007034451; 22.01.2008 DE 102008005385
(43) Veröffentlichungstag der Anmeldung: 28.04.2010
(73) Patentinhaber: SEW-EURODRIVE GmbH & Co. KG, 76646 Bruchsal (DE)
(72) Erfinder: BECKER, Günter, 76684 Östringen (DE); SCHMIDT, Josef, 76676 Graben-Neudorf (DE)
(86) Internationale Anmeldenummer: PCT/EP2008/005486
(87) Internationale Veröffentlichungsnummer: WO 2009/012876

(56) Entgegenhaltungen:
- WO-A-95/18889
- US-A- 2 630 076
- US-A- 3 064 585
- US-A- 5 974 978
- US-A1- 2003 000 415

## Beschreibung

Die Erfindung betrifft einen schienengeführten Wagen, ein Einschienenbahnfahrzeug, eine Anlage und ein Verfahren zum Bewegen eines schienengebundenen Fahrzeugs auf einer flexiblen Schiene.

Aus der DE 932 023 ist eine Energiespeicheranordnung für Fahrzeuge mit elektrischem Antrieb unter Verwendung eines Schwungrades bekannt, bei der sowohl das Schwungrad als auch die elektrische Maschine als eine mechanische Einheit in einem gemeinsamen, geschlossenen Gehäuse untergebracht sind, das ein gasförmiges Medium enthält, welches leichter als Luft ist.

Aus der US 6 510 799 B2 ist ein System für die magnetisch schwebende Bewegung eines Objekts bekannt, bei der ein Gleis wenigstens ein Paar von zueinander beabstandeten Tragschienen mit an der Oberseite angeordneten Permanentmagneten und wenigstens eine Antriebsschiene aufweist und ein bewegliches Objekt an seiner Unterseite wenigstens ein Paar von mit den Tragschienen ausgerichteten Gegenschienen hat, wobei die Gegenschienen Permanentmagnete tragen, die in Gebrauchsstellung eine zu den Permanentmagneten der Tragschienen entgegengesetzte Polarität aufweisen.

**Aus der** US 3 064 585 A **ist ein Einschienen-Transportsystem bekannt, welches über einen Reibradantrieb angetrieben wird, wobei im Inneren der antreibenden Reibräder jeweils ein Schwungrad angeordnet ist, welches zur Neutralisierung des Drehimpulses des Reibrades zu dem Reibrad mit gegenläufigem Drehsinn rotiert wird (vgl. D1, Spalte 5, Zeile 72 bis Spalte 6, Zeile 12).**

**Aus der** US 5 974 978 A **ist ein Leichtgewicht-Transportsystem bekannt.**

**Aus der** WO 95/18889 A1 **ist ein Sorter-Handlingsystem bekannt.**

**Aus der** US 2 630 076 A **ist ein Beladesystem bekannt.**

**Aus der** US 200310000415 A1 **ist ein Hebe- und Transportsystem bekannt.**

Der Erfindung liegt die Aufgabe zugrunde, eine Einschienenbahn-Anlage weiterzubilden, wobei die Fertigungskosten reduziert sind.

Erfindungsgemäß wird die Aufgabe bei dem schienengeführten Wagen nach den in Anspruch 1 angegebenen Merkmalen, bei dem Einschienenbahnfahrzeug nach den in Anspruch 8 angegebenen Merkmalen und bei der Anlage nach den in Anspruch 10 angegebenen Merkmalen gelöst.

Wichtige Merkmale der Erfindung eines Wagens für eine Einschienenbahn-Anlage sind **in Anspruch 1 angegeben. Insbesondere können** eine Scheibe, insbesondere Schwungscheibe, und mindestens ein Stützrad vorgesehen **sein,** wobei die Achse der Scheibe windschief zur Achse des mindestens einen Stützrads liegt oder die Achse des mindestens einen Stützrads transversal schneidet. Unter windschief wird in dieser Schrift die Lage zweier Geraden im dreidimensionalen Raum verstanden, die nicht parallel verlaufen und sich nicht schneiden. Unter transversal schneidend wird in dieser Schrift die Lage zweier Geraden verstanden, die sich schneiden und nicht parallel verlaufen. Von Vorteil ist dabei, dass eine seitliche Auslenkung der Schiene zulässig ist, weil jeder Wagen der Anlage diese Auslenkungen durch den Drehimpuls der Schwungscheibe ausgleichen kann. Die Schiene kann daher mit einer erhöhten Flexibilität ausgebildet werden. Insbesondere sind die Aufhängungen oder Abstützungen der Schiene in großem Abstand voneinander vorsehbar, und die Schiene ist mit geringerem Materialaufwand fertigbar. Die Fertigungskosten sind daher deutlich reduziert. Gleichzeitig werden immer auftretende Schwingungen, beispielsweise angeregt durch eine seitlich angreifende Windlast, kontrolliert zugelassen, indem eine Vorzugsrichtung für die Schwingungen vorgegeben wird.

Bei einer vorteilhaften Ausgestaltung ist die Achse des mindestens einen Stützrads parallel zur Rotationsebene der Schwungscheibe angeordnet ist. Von Vorteil ist dabei, dass die Kippbewegung des Wagens, die durch den Drehimpuls der Schwungscheibe aufgrund einer Fahrtrichtungsänderung bei ausgelenkter Schiene eingebracht wird, durch das Stützrad auf die Schiene abgeleitet wird.

Bei einer vorteilhaften Ausgestaltung ist durch die Rotation der Schwungscheibe der Wagen antreibbar. Von Vorteil ist dabei, dass Teile eingespart werden. Beispielsweise reibt die Schwungscheibe oder ein mit der Schwungscheibe verzahntes Antriebsrad auf einer Lauffläche der Schiene. Vorzugsweise erfolgt der Antrieb, indem die Schwungscheibe durch ihre Rotation in der Schiene Wirbelströme induziert und sich von diesen abstößt.

Bei einer vorteilhaften Ausgestaltung ist wenigstens ein Laufrad vorgesehen, das zwischen der Schwungscheibe und dem Stützrad angeordnet ist. Das Laufrad unterscheidet sich von einem Stützrad dadurch, dass es aufgrund seiner Dimensionierung und seiner Anordnung geeignet ist, das Eigengewicht des Wagens und das Gewicht der Nutzlast aufzunehmen und in die Schiene abzuleiten. In Gebrauchstellung des Wagens ist also das Laufrad, insbesondere seine Achse, in einer Höhe über einer Unterlage angeordnet, die zwischen der Höhe, in der die Achse des Schwungrades liegt, und der Höhe, in der sich das Stützrad befindet, liegt, wobei im Grenzfall die Achse des Laufrades auf gleicher Höhe wie die Achse des Schwungrades liegen kann. Durch diese Anordnung des Laufrades zwischen Schwungscheibe und Stützrad wird erreicht, dass das Laufrad als Drehpunkt für einen Hebel dient, der Schwungradlagerung und Stützradlagerung verbindet. Dieser Hebel vermittelt somit die Abstützung des Schwungrades durch das Stützrad.

Bei einer vorteilhaften Ausgestaltung ist ein zweites Stützrad vorgesehen, wobei zwischen dem ersten Stützrad und dem zweiten Stützrad eine Schiene mit zwei seitlichen Laufflächen aufnehmbar ist und je ein Stützrad auf einer Seite der Schiene auf einer Lauffläche abrollbar ist. Die Stützräder weisen hierzu sich in der Verlängerung kreuzende Achsen auf und können daher auf Laufflächen abrollen, die voneinander weg weisen. Die Stirnseiten der Stützräder weisen also aufeinander zu. Besonders günstig ist es, wenn die Stützräder jeweils vertikal ausgerichtete Achsen aufweisen, aber auch eine Abweichung hiervon ist bereits vorteilhaft, solange die Stützräder eine horizontal gerichtete Kraftkomponente auf die Schiene einbringen können. Der Wagen stützt sich somit beidseitig seitlich über an Stützarmen befestigte Stützräder an den Seiten der Schiene ab.

Bei einer vorteilhaften Ausgestaltung sind Kippbewegungen des Wagens, die durch den Drehimpuls der Schwungscheibe aufgrund einer Fahrrichtungsänderung bei einer ausgelenkten Schiene eingebracht werden, durch das wenigstens eine Stützrad auf die Schiene ableitbar. Somit ist eine ruhige, gleichmäßige Fahrt des Wagens selbst auf stark schwingenden Schienen möglich. Die Schienen können somit mit geringeren Anforderungen an deren Starrheit und also mit geringerem Materialeinsatz gefertigt werden, weil der Wagen seinen eigenen Schienenstabilisator mitführt.

Bei einer vorteilhaften Ausgestaltung weist der Wagen einen Rahmen auf, an dem die Lagerung der Schwungscheibe und/oder ein die Schwungscheibe antreibender Motor befestigt ist, wobei an dem Rahmen wenigstens ein Stützarm ausgebildet ist, an dessen freiem Ende das wenigstens eine Stützrad gelagert ist. Der Rahmen kann als Gestell oder als zumindest teilweise gehäusebildendes Teil ausgebildet sein. Durch den Rahmen werden die physikalisch von der rotierenden Schwungscheibe eingebrachten Kräfte beziehungsweise Drehmomente auf die Stützarme und von diesen über die Stützräder an die Seitenflächen der Schiene geleitet. Hierzu ist eine ausreichende Höhendifferenz zwischen der Schwungscheibe und dem Angriffspunkt der Stützräder erforderlich. Es hat sich als besonders günstig erwiesen, wenn die Schwungscheibe im Bereich der oberen Begrenzung der Schiene angeordnet ist und der Angriffspunkt der Stützräder im Bereich der unteren Begrenzung der Schiene vorgesehen ist, so dass die abstützende Hebellänge mindestens so groß ist wie die Bauhöhe der Schiene.

Bei einer vorteilhaften Ausgestaltung zeigt die Achse des wenigstens einen Stützrads aufwärts. Somit kann das Stützrad eine horizontale Kraftkomponente auf die Lauffläche der Schiene einbringen. Besonders günstige Verhältnisse für die Kraftübertragung ergeben sich, wenn die Achse vertikal ausgerichtet ist.

Bei einer vorteilhaften Ausgestaltung sind wenigstens zwei Laufräder vorgesehen, die mit einem Winkel zueinander angestellt sind. Die Laufräder ermöglichen somit von sich aus eine stabile Geradeausfahrt bei langsamen Geschwindigkeiten und/oder bei geringer Drehzahl der Schwungscheibe. Die Laufräder bilden außerdem einen in der Schiene liegenden Drehpunkt, um den ein Abkippen des Wagens erfolgen würde, wenn die Stützräder dieses nicht verhinderten.

Bei einer vorteilhaften Ausgestaltung ist räumlich zwischen Stützrad und Schwungscheibe ein Abnehmer zur berührungslosen induktiven Energieversorgung für einen elektrischen Antrieb des Wagens angeordnet. Der Abnehmer umfasst insbesondere eine Spule. Durch die Anordnung wird erreicht, dass das mindestens eine Stützrad vom Abnehmer aus gesehen auf der der Schwungscheibe gegenüberliegenden Seite angeordnet ist. Vorzugsweise ist der Abnehmer an dem Stützarm oder Stützhebel angebracht, über den sich der Wagen am Stützrad abstützt. Von Vorteil ist dabei, dass die Stabilisierung und Abstützung einen konstanten definierten Abstand zwischen Abnehmer und einem Primärleiter an der Schiene des Schienensystems herstellt.

Wichtige Merkmale der Erfindung eines Einschienenbahnfahrzeug mit zwei Drehgestellen und einer eine Nutzlast tragende Auflage, wobei die Drehgestelle durch die drehbar gelagerte Auflage miteinander verbunden sind, sind, dass jedes Drehgestell eine Schwungscheibe umfasst und dass sich jedes Drehgestell beidseitig seitlich über an Stützarmen befestigten Stützrädern an den Seiten der Schiene einer Einschienenbahnanlage abstützt. Die Verwendung von Drehgestellen bietet allgemein den Vorteil, dass die eine Nutzlast, beispielsweise eine Überwachungskamera, aufnehmende Auflage während des Verfahrens laufruhig gehalten werden kann. Durch die Verwendung von Schwungscheiben, die zur Stabilisierung mit Stützrädern zusammenwirken, sind die Vorteile von Drehgestellen auch bei Einschienenbahnen nutzbar, insbesondere wenn die Nutzlast oberhalb der Schiene und/oder bei hoher Geschwindigkeit transportiert werden soll.

Besonders stabile Fahreigenschaften ergeben sich, wenn an jedem Drehgestell pro Seite zwei oder mehr Stützarme mit Stützrädern vorgesehen sind und/oder wenn die Achse der Schwungscheibe jeweils in einer horizontalen Ebene quer zur Fahrtrichtung des Wagens liegt.

Die Erfindung ist vorteilhaft einsetzbar bei Einschienenbahn-Anlagen, bei denen die Nutzlast und/oder die Schwungscheibe der einzelnen Wagen oberhalb der Schiene angeordnet sind und bei Einschienenbahn-Anlagen in hängender oder teilweise hängender Bauart, bei denen die Nutzlast und/oder die Schwungscheibe der einzelnen Wagen unterhalb der Schiene angeordnet sind.

Wichtige Merkmale der Erfindung einer Einschienenbahn-Anlage mit mindestens einem auf einer Schiene beweglichen Wagen sind **Gegenstand von Anspruch 10. Hierbei kann vorgesehen sein**, dass durch das Schienenprofil eine bevorzugte Schwingungsrichtung der Schiene ausgezeichnet wird und der mindestens eine Wagen eine Schwungscheibe umfasst, deren Rotationsachse parallel zu der bevorzugten Schwingungsrichtung der Schiene liegt. Von Vorteil ist dabei, dass aufwändige Versteifungsmittel wie Abspannungen oder Abstützungen oder Materialverdickungen verzichtbar sind. Durch die Ausbildung einer bevorzugten Schwingungsrichtung erfolgt eine schwingungsbedingte Auslenkung des Wagens aus seiner Fahrtrichtung definiert. Es kann daher eine Schwungscheibe mit einer Drehrichtung am Wagen vorgesehen werden, deren Drehimpuls gegen genau diese Auslenkungen einen Widerstand entgegensetzt.

Die bevorzugte Schwingungsrichtung ist durch den Elastizitätsmodul der Schiene an einem Punkt gegeben, und zwar als Richtung der Hauptachse des Moduls mit kleinstem Eigenwert, also die Richtung, in bezüglich der Elastizitätsmodul seinen kleinsten Wert annimmt.

Unter einer Schiene wird allgemein ein Schienensystem verstanden, das in einer Richtung eine Schwingung ausführen kann. Insbesondere werden parallel geführte Schienenstränge, die untereinander fest verbunden sind und somit gemeinsam schwingen können, als Schiene verstanden.

Im Gegensatz zu den üblicherweise verwendeten Schienensystemen werden somit Eigenschwingungen der Schienenstränge nicht durch einen engen Abstand der Befestigungspunkte unterbunden, sondern vielmehr zugelassen, wobei durch eine geeignete Profilwahl der Schienen die Schwingungen nur in einer Schwingungsrichtung auftreten und in der anderen transversalen Richtung unterdrückt werden. Diese Bauweise spart Material, insbesondere Befestigungsmittel, und Aufbaukosten.

Bei einer vorteilhaften Ausgestaltung ist die Schiene auf Stützen befestigt, die in einem Abstand zueinander angeordnet sind. Statt der Stützen sind auch Stützpfeiler oder Pflöcke einsetzbar. Vorzugsweise ist die Verbindung der Schiene mit den Stützen jeweils im Wesentlichen punktuell ausgebildet. Unter punktuell wird in dieser Schrift eine räumliche Ausdehnung verstanden, die viel kleiner ist als der Abstand zwischen zwei Stützen. Besonders vorzugsweise beträgt die Ausdehnung weniger als ein Hundertstel des Stützenabstands. Hierdurch wird erreicht, dass die Schiene Schwingen ausführen kann, deren Schwingungsbauch in der Mitte zwischen zwei Stützen liegt. Die Schiene kann um die Befestigungspunkte eine Torsionsschwingung ausführen. Die Befestigungspunkte stellen also die Schwingungsknoten der bevorzugten Schwingung dar. Vorzugsweise ist im Bereich des Schwingungsbauchs ein Schienenstoß ausgebildet, an dem sich zwei Schieneabschnitte berühren, und der Schienenstoß ist nachgiebig gegen die Verformung bei Auslenkung. Vorzugsweise ist auf der Unterseite der Schiene eine Nut ausgebildet, in der jeweils ein Befestigungsmittel verschiebbar angeordnet ist, an denen je eine Stütze befestigt ist. Besonders vorzugsweise sind als Befestigungsmittel Muttern oder Schraubenköpfe in die längs der gesamten Schiene verlaufende Befestigungsnut eingeschoben, und jede Stütze wird an einem Befestigungsmittel festgeschraubt. Es ist somit ein einfacher, robuster Aufbau des Schienensystems beschrieben, bei dem sich die Abstand der Stützen leicht variieren lässt.

Bei einer vorteilhaften Ausgestaltung beträgt der Abstand zwischen zwei benachbarten Stützen mindestens zehn Meter oder sogar zwölf Meter. Es hat sich herausgestellt, dass bei einem solchen Abstand ein guter Kompromiss zwischen Flexibilität und Stabilität gefunden ist.

Bei einer vorteilhaften Ausgestaltung weist die Schiene ein Doppel-T-förmiges Profil auf, das mindestens ein Mittelsegment umfasst, an dessen Enden jeweils ein querlaufendes Segmente angeordnet ist. Somit ist eine Biegeschwingung quer zu der Längsrichtung des Mittelsegments möglich, wobei die Endsegmente des Doppel-T-förmigen Profils so kurz ausgeführt sind, dass die Biegeschwingung nicht zu einer übermäßigen Materialbelastung führen. Vorzugsweise ist die durch das Mittelsegment und die Dicke der Endsegmente vorgegebene Höhe der Schiene deutlich größer als die durch die Länge der Endsegmente vorgegebene Schienenbreite. Die Schiene weist daher ein Profil auf, durch das der Belastung durch das Gewicht der Wagen ein Widerstand entgegengesetzt wird, während eine seitliche Biegeschwingung zugelassen wird. Vorzugsweise sind an den querlaufenden Segmenten, also den Endsegmenten, Laufflächen für Laufräder oder Stützräder des Wagens ausgebildet.

Bei einer vorteilhaften Ausgestaltung ist der mindestens eine Wagen durch Rotieren der Schwungscheibe entlang der Schiene verschiebbar. Somit ist die Stabilisierungseinrichtung für den Antrieb nutzbar. Vorzugsweise rotiert die Schwungscheibe mit einer höheren Drehzahl, als es der Relativgeschwindigkeit zwischen Schiene und Wagen entspricht. Beispielsweise ist die Schwungscheibe über ein Getriebe mit den Antriebsrädern des Wagens gekoppelt, oder die Schwungscheibe treibt den Wagen über das Wirbelstromprinzip berührungslos an. Zur Realisierung des Wirbelstromprinzips umfasst die Schwungscheibe vorzugsweise in einem radial äußeren Bereich Permanentmagnete, und es ist an der Schiene auf der der Schwungscheibe zugewandten Seite ein metallischer Bereich ausgebildet, wobei bei rotierender Schwungscheibe die Permanentmagnete über den metallischen Bereich bewegt werden und in diesem Wirbelströme induzieren. Besonders vorzugsweise wird der Wagen berührungslos induktiv aus einem Speiseleiter mit Energie versorgt. Es ist somit ein verschleißfreies System ausgebildet.

Bei einer vorteilhaften Ausgestaltung sind die Permanentmagnete in einem radial äußeren Bereich der Schwungscheibe entlang des Umfangs angeordnet. Somit erhöhen die Permanentmagnete das Trägheitsmoment der Schwungscheibe und verbessern den Stabilisierungseffekt.

Bei einer vorteilhaften Ausgestaltung überdeckt die Schiene aus der Blickrichtung der Achse der Schwungscheibe nur einen Teil der Schwungscheibe. Somit ist eine ungleiche Abstoßung der Permanentmagnete durch die induzierten Wirbelströme erreicht, und es resultiert ein Vortrieb der Schwungscheibe entlang der Schiene.

Bei einer vorteilhaften Ausgestaltung ist die Schwungscheibe als ein Paar von parallelen Scheiben ausgebildet, wobei Permanentmagnete auf den Innenseiten der Scheiben angeordnet sind. Somit ist die Induktion von Wirbelströmen in der Schiene besonders wirkungsvoll vornehmbar.

Bei einer vorteilhaften Ausgestaltung ist an der Schiene ein längs verlaufendes Schwert ausgebildet, das in den Zwischenraum zwischen den parallelen Scheiben greift. Dieses Schwert ist der Bereich, in dem im Wesentlichen die Wirbelströme generiert werden. Es ist somit ein ebenes Element ausgebildet, die in die Permanentmagnet-Anordnung der Schwungscheibe hineingreift und eine große Oberfläche ausbilde, über welche die Wärmeentwicklung durch die Wirbelströme an die Umgebung abgegeben wird.

Bei einer vorteilhaften Ausgestaltung induziert zu jedem Zeitpunkt nur jeweils ein Teil der Permanentmagnete einen Wirbelstrom. Somit wirkt nur auf einen Teil der Permanentmagnete eine abstoßende Kraft, und es resultiert ein Vortrieb des Wagens.

Bei einer vorteilhaften Ausgestaltung taucht das Schwert höchstens bis zu einer Tiefe zwischen den parallelen Scheiben ein, die kleiner als der Radius der Scheiben ist. Somit ist eine vorteilhafte Anordnung der Schwungscheibe beschrieben, für die eine Rotation der Schwungscheibe eine Wirbelstrom induziert, aus dem eine antreibende Kraft für den Wagen resultiert.

Bei einer vorteilhaften Ausgestaltung ist ein Fahrzeug auf der Schiene vorgesehen, das zwei Wagen umfasst, wobei jeder Wagen eine Schwungscheibe umfasst und wobei die Wagen durch eine drehbar gelagerte Auflage miteinander verbunden sind. Von Vorteil ist dabei, dass große Lasten bewegbar sind, und dass jeder Wagen des Fahrzeugs als selbststabilisierendes Drehgestell einsetzbar ist. Somit ist der Geradeauslauf des Fahrzeugs derart verbessert, dass Fahrtgeschwindigkeiten von 50 km/h, 100 km/h und mehr ohne Flattern der Drehgestelle erreichbar sind.

Weitere Vorteile ergeben sich aus den Unteransprüchen.

### Bezugszeichenliste

1 Schiene
2 Fahrzeug
3 Stütze
4 Rahmen
5 Motor
6 Schwungscheibe
7 Permanentmagnet
8 Laufrad
9 Lauffläche
10 Lauffläche
11 Schwert
12 Stützarm
13 Stützrad
14 Kabelhalter
15 Abnehmer
16 Kabelkanal
17 Kabelkanal
18 Kabelauflage
19 Lauffläche
20 oberes Segment
21 Mittelsegment
22 unteres Segment
23 Adapter
24 Adapter
25 Befestigungsnut
26 Scheibe
27 Scheibe
29 Beschichtung
30 Beschichtung
31 Kabelhalter
40 Fahrzeug
41 Schienensystem
42 Drehgestell
43 Drehgestell
44 Drehzapfen
45 Auflage
46 Nutzlast
47 Laufrad
48 Schwungscheibe
49 Schwungscheibe
50 Stützarm
51 Stützarm
52 Stützrad
53 Stützrad

Die Erfindung wird nun anhand von Abbildungen näher erläutert:
Es zeigt
   - Figur 1 eine erfindungsgemäße Einschienenbahn-Anlage,
   - Figur 2 eine Ansicht eines erfindungsgemäßen Wagens oder Fahrwerks ohne Aufbauten,
   - Figur 3 einen Querschnitt durch die Schiene der Einschienenbahn-Anlage mit Teilen des Wagens und
   - Figur 4 eine Prinzipskizze eines erfindungsgemäßen Einschienen-Fahrzeugs.

Figur 1 zeigt einen Ausschnitt aus einer Einschienenbahn-Anlage. Auf einer Schiene 1 ist ein Fahrzeug 2 verfahrbar. Die Schiene 1 ist auf Stützen 3 befestigt. Der Befestigungsbereich jeder Stütze 3 erstreckt sich über eine Länge, die klein ist gegenüber dem Abstand benachbarter Stützen 3. Die Befestigung lässt jeweils eine Torsionsschwingung eines Bereichs der Schiene 1 um die Achse jeder Stütze 3 zu. Die Knoten dieser Torsionsschwingungen liegen also an den Befestigungspunkten der Stützen 3, während die Schwingungsbäuche der Torsionsschwingungen in der Mitte zwischen zwei benachbarten Stützen 3 ausgebildet sind. Die Schiene 1 ist mit einem Profil ausgebildet, das eine größere Biegesteifigkeit in einer ersten, der vertikalen Richtung als in einer zweiten, der horizontalen Richtung aufweist. Somit liegt die bevorzugte Schwingungsrichtung der Schiene 1 zwischen zwei benachbarten Stützen 3 in einer horizontale Ebene quer zur Laufrichtung der Schiene 1.

Der Abstand zwischen zwei benachbarten Stützen beträgt in geraden Abschnitten mindestens 10 m, vorzugsweise 12 m. Die Schiene 1 ist so ausgelegt, dass bei am Einsatzort üblichen Windstärken windinduzierte Schwingungen angeregt werden, deren maximale Auslenkung am Schwingungsbauch 20 cm und mehr beträgt. Die Anregung von Schwingungen kann auch durch das Verfahren des Fahrzeugs 2 erfolgen.

Figur 2 zeigt ein Fahrzeug 2, der auf einer Schiene 1 einer Einschienenbahn-Anlage verfahrbar ist. Das Fahrzeug 2 umfasst einen Rahmen 4, an dem ein Motor 5 befestigt ist. Der Motor 5 treibt eine Schwungscheibe 6 an. Die Schwungscheibe 6 rotiert in einer Ebene, die senkrecht auf der bevorzugten Schwingungsrichtung der Schiene 1 steht. Die Rotationsachse dieser Rotation, also die Achse der Schwungscheibe 6, ist daher parallel zu der durch die Profilbildung der Schiene 1 erzwungenen bevorzugten Schwingungsrichtung ausgerichtet und liegt insbesondere horizontal und transversal zur Schienenverlaufsrichtung.

Die Schwungscheibe 6 weist einen Durchmesser von 220 cm auf und wird mit einer Drehzahl von mindestens 1000 1/min betrieben. Somit ist am Fahrzeug 2 ein Drehimpuls ausgebildet, der sich einem unerwünschten seitlichen Richtungswechsel des Fahrzeugs 2 widersetzt. Ein solcher unerwünschter seitlicher Richtungswechsel ergäbe sich beispielsweise durch Schwingungen der Schiene in der bevorzugten Schwingungsrichtung.

Bei weiteren Ausführungsbeispielen ist eine Schwungscheibe mit einem Durchmesser zwischen 170 cm und 220 cm vorgesehen.

Am Rahmen 4 des Fahrzeugs 2 in Figur 2 sind vier Laufräder 8 angeordnet, die auf zwei zueinander geneigten und konkav verlaufenden Laufflächen 9, 10 abrollen. Die Achsen der Laufräder 8 schließen paarweise einen Winkel ein, der 180° unterschreitet.

Am Rahmen 4 sind weiter vier Stützarme 12 angeordnet, die sich zu beiden Seiten der Schiene 1 erstrecken. Je zwei Stützarme 12 sind hierbei auf einer Seite der Schiene 1 angeordnet, und jeder Stützarm 12 bildet mit einem ihm gegenüber auf der anderen Seite angeordneten Stützarm 12 ein Stützarmpaar. In einem Endbereich jedes Stützarms 12, also am vom Rahmen 4 entfernten Ende, ist ein Stützrad 13 gelagert, das auf einer Lauffläche 19 an der Schiene 1 abrollt. Die Laufflächen 19 sind auf beiden Seiten der Schiene 1 ausgebildet und sind vertikal ausgerichtet, ihre Flächennormalen verlaufen in jedem Punkt entlang der Schiene 1 also in eine horizontale Richtung. Der Rahmen 4 stützt sich somit gegen ein seitliches Verkippen über die Stützarme 12 und die Stützräder 13 an der Schiene 1 ab. Diese Stützräder 13 sind rotierbar um vertikal ausgerichtete Achsen an den Stützarmen 12 gelagert.

Bei einem weiteren Ausführungsbeispiel sind nur zwei Stützarme 12 ausgebildet, die sich beidseits der Schiene 1 erstrecken, wobei je ein Stützarm 12 auf einer Seite der Schiene 1 angeordnet ist. Unter der Seite einer Schiene wird in dieser Schrift eine Seite in Bezug auf eine durch die Schienenverlaufsrichtung und die vertikale Richtung aufgespannte, gedachte Ebene verstanden.

Auf diese Weise, also durch die an den Stützarmen 12 befestigten Stützräder 13, die auf den Laufflächen 19 abrollen, wird ein kippendes Drehmoment, welches wegen des Drehimpulses der Schwungscheibe 6 bei einem unerwünschten seitlichen Ablenken des Fahrzeugs 2 generiert wird, abgeleitet. Denn durch die beschriebene Flexibilität der Schiene 1 bilden sich häufig in der horizontalen Ebene ausgerichtete, seitwärtige Schwingungen der Schiene 1, die einen von einer geraden Führung abweichenden Verlauf der Schiene 1 zur Folge haben. Ein Fahrzeug 2, das eine derart ausgelenkte Schienenstelle durchfährt, wird daher zur Änderung seiner Fahrtrichtung gezwungen. Diese Fahrtrichtungsänderung wird durch ein auf die Schwungscheibe 6 eingebrachtes Drehmoment bewirkt, das vertikal ausgerichtet ist und als Vektor je nach Ablenkung aufwärts oder abwärts zeigt. Dieses Drehmoment bewirkt wiederum eine zeitliche Änderung des Drehimpulses der Schwungscheibe 6. Ohne Stützräder 13 würde die Schwungscheibe 6 darauf reagieren, in dem sie je nach Orientierungssinn des Drehimpulses und des Drehmomentes nach einer Seite in Bezug auf die Fahrtrichtung kippt. Durch die Stützräder 13 wird aber dieses Kippen gerade verhindert, und die Schwungscheibe 6 muss sich stattdessen dem Drehmoment widersetzen. Somit wird das Fahrzeug 2 der von der Schiene 1 vorgegebene Ablenkung nicht folgen, sondern die Schiene wieder in die ursprüngliche Fahrtrichtung ausrichten.

Die beschriebenen Stützarmpaare haben jeweils zwei parallel ausgerichtete, mit ihren Laufflächen zueinander weisende Stützräder 13. Jeweils eins dieser zwei Stützräder rollt auf einer der beiden Laufflächen 19 der Schiene 1 ab.

Die beschriebene Abstützung der Schwungscheibe 6 durch die Stützräder 13 wird durch die Laufräder 8 unterstützt, die den Drehpunkt für den durch die Stützarme 12 gebildete Hebel bilden. Die Laufräder 8 sind daher zwischen der Schwungscheibe 6 und den Stützrädern 13 angeordnet, und die am Rahmen 4 befestigten Stützarme 12 übergreifen diese Laufrollen 8 in vertikaler Richtung.

Die beschriebene Abstützung der Schwungscheibe 6 durch die Stützräder 13 wird ferner dadurch ermöglicht, dass die Lagerung der Schwungscheibe 6 und/oder der Motor 5 fest mit dem Rahmen 4 verbunden ist/sind und der Rahmen 4 die Stützarme 13 trägt.

An einem Stützarm 12 ist ein Abnehmer 15 angebracht, der im Inneren einen ferromagnetischen Kern mit einer Spule aufweist und einen Abschnitt eines in einen

Kabelhalter 14 eingelegten Hinleiters eines Primärleitersystems umgreift. Der Abnehmer 15 ist somit als Pickup-Spule eines Systems zur berührungslosen Energieübertragung ausgebildet und versorgt über eine Gleichrichtungselektronik und eine Steuerungselektronik den Motor 5. Der Motor 5 ist als Elektromotor, vorzugsweise als Synchronmotor, ausgebildet.

An der Oberseite der Schiene 1 ist ein Schwert 11 ausgeformt. An der Schwungscheibe 6 sind Permanentmagnete 7 angebracht, die bei rotierender Schwungscheibe 6 Wirbelströme in einem Bereich des Schwerts 11 induzieren. Diese Wirbelströme bewirken eine abstoßende Kraft zu den Permanentmagneten 7 der Schwungscheibe 6 und somit einen Vortrieb oder ein Abbremsen des Fahrzeugs 2 abhängig von Fahrzeuggeschwindigkeit und Drehrichtung und Drehgeschwindigkeit der Schwungscheibe.

Figur 3 zeigt einen Querschnitt durch die Schiene 1 aus Figur 2. Die Schiene 1 weist ein Doppel-T-förmiges Profil auf, das mindestens ein Mittelsegment 21 umfasst, an dessen oberem Ende sich ein quer verlaufendes oberes Segment 20 und an dessen unteren Ende sich ein quer verlaufendes unteres Segment 22 anschließt. Das Mittelsegment 21 weist Hohlkammern auf, die durch Querverbindungen voneinander abgetrennt werden. Das obere Segment 20 weist zwei zueinander geneigte Laufflächen 9, 10 auf, die gebogen aufeinander zu geführt sind und am Berührpunkt in ein Schwert 11 auslaufen. Die Laufflächen 9, 10 sind konkav gebogen. Die Gesamtprofilhöhe der Schiene 1, gemessen über die Erstreckung des Schwerts 11 und das Mittelsegment 21 bis zur Unterseite des unteren Segments 22, ist etwa doppelt so groß wie die Profilbreite. Somit ist die Schiene 1 nachgiebiger gegenüber seitlichem Biegen als gegenüber Biegen in vertikaler Richtung. Die bevorzugte Richtung von Schwingungen der Schiene ist daher horizontal.

In weiteren Ausführungsbeispielen beträgt die Gesamtprofilhöhe das Anderthalbfache oder das Dreifache der Profilbreite oder die Gesamtprofilhöhe ist wenigstens größer als die Profilbreite.

Die Schwungscheibe 6 gemäß Figur 3 umfasst zwei parallele Scheiben 26 und 27, die das Schwert 11 an beiden Seiten der Schiene 1 derart überlappen, dass das Schwert 11 in den Zwischenraum zwischen den parallelen Scheiben 26, 27 eingreift. An den Innenseiten der Scheiben 26, 27 sind in einer Beschichtung 29, 30 nicht gezeigte Permanentmagnete 7 eingebracht, die bei Rotation der Schwungscheibe 6 im Schwert 11 Wirbelströme induzieren und so einen Vortrieb des Fahrzeugs 2 bewirken.

An einer Seite des Mittelsegments 21 ist ein Adapter 24 befestigt, in den eine Kabelauflage 18 eingeklipst ist. Alternativ oder zusätzlich ist ein Adapter 23 befestigt, in den ein Kabelhalter 14 mit einem Kabelkanal 16 für den Hinleiter des Primärleitersystems und zwei Kabelhalter mit jeweils einem Kabelkanal 17 für den entsprechend zweifachen ausgeführten Rückleiter des Primärleitersystem eingeklipst werden. Die Adapter 23, 24 sind hierbei an einem Punkt des Schienensystems angebracht, während sich die Kabelhalter 14, 31 und/oder Kabelauflagen 18 über die gesamte Länge des Schienensystems erstrecken.

Der erhöht ausgeführte Kabelhalter 14 für den Primärleiter des Primärleitersystems wird an einem Punkt von einem entlang des Schienensystems verschiebbaren Abnehmer 15 umgriffen zur Leistungsentnahme und Leistungsversorgung mindestens des Motors 5.

An der Unterseite der Schiene 1 ist entlang der gesamten Länge eine Nut 25 ausgebildet, in die der Kopf einer Befestigungsschraube für die Montage einer Stütze 3 einführbar ist. Somit ist die Schiene 1 auf jeder Stütze im Wesentlichen punktförmig gehalten, wobei eine Torsionsschwingung um die Achse der Stütze und somit um die Achse der Befestigungsschraube möglich ist.

Die Schiene 1 ist aus Stranggussprofil hergestellt. Die langgestreckte Kabelauflage 18 und die Kabelhalter 14, 31 sind aus Kunststoff gefertigt und behindern durch ihre Elastizität nicht die seitliche Beweglichkeit der Schiene 1.

Figur 4 zeigt ein Fahrzeug 40 zum Transport einer Nutzlast 46 auf einer Einschienenbahn-Anlage. Die Nutzlast 46 ist beispielsweise ein Kamerasystem.

Die Nutzlast 46 ist auf einer Auflage 45 befestigt. Die Auflage ist am vorderen Ende über einen Drehzapfen 44 mit einem ersten Drehgestell 42 und am hinteren Ende über eine Drehzapfen 44 an einem zweiten Drehgestell 43 gelagert. Die Drehzapfen 44 erlauben jeweils eine Drehbewegung um eine vertikale Achse sowie ein Kippen um eine horizontale Achse.

Jedes Drehgestell 42, 43 ist als erfindungsgemäßer Wagen analog zu Figur 2 mit Schwungscheibe und Stützrädern ausgebildet und umfasst Laufräder 47, die auf Laufflächen der Schiene 41 abrollen und die Last der Nutzlast 46 und des Fahrzeugs 40 tragen.

Jedes Drehgestell 42, 43 umfasst weiter eine Schwungscheibe 48, 49 zur Stabilisierung der Lage des Fahrzeugs während der Fahrt. Mit den Schwungscheiben 48, 49 ist das Fahrzeug 40 nach dem erläuterten Wirbelstromprinzip antreibbar.

Jedes Drehgestell 42, 43 stützt sich beidseitig seitlich über Paare von an Stützarmen 50, 51 befestigten Stützrädern 52, 53 an den Seiten der Schiene 41 ab. Jedes Paar ist hierbei an einem Stützarm 52, 53 drehbar befestigt, wobei die einzelnen Stützarme 52, 53 eines Paares sich auf je einer Seite der Schiene 1 erstrecken. Somit können Kippmomente, die sich aufgrund des Drehimpulses der Schwungscheiben 48, 49 aus einer seitlichen Auslenkung der Schiene 41 ergeben, abgeleitet werden.

Bei einem weiteren Ausführungsbeispiel sind pro Seite an jedem Drehgestell zwei oder mehr Stützarme mit Stützrädern vorgesehen.

Bei einem weiteren Ausführungsbeispiel sind die Wagen einer Einschienenbahn-Anlage mit einer senkrecht stehenden Schwungscheibe ausgerüstet, die ein Mitauslenken der Wagens bei seitlichen Schwingungen der Schiene und ein Kippen des Wagens reduziert. Die Schwungscheibe ist mit Permanentagenten bestückt und dient dem Antrieb des Wagens nach dem Wirbelstromprinzip.

Gemäß einem Ausführungsbeispiel ist vorgesehen, dass der Wagen Messmittel zur Überwachung der Belastung des Rahmens, der Stützarme, der Stützräder und/oder der Schwungscheibe hat und die Drehzahl der Schwungscheibe an die jeweilige Belastung anpasst. Derartige Mittel sind beispielsweise durch Piezoelemente oder Torsionsmessmittel realisiert. Treten starke Belastungen auf, beispielsweise hervorgerufen durch starke seitliche Schwingungen des Schienensystems, so wird die Drehzahl der Schwungscheibe erhöht, um eine bessere Stabilisierung zu erreichen. Alternativ kann die Fahrgeschwindigkeit an die ermittelten Belastungen angepasst werden, indem bei Überschreitung eines vorgegebenen Belastungs-Grenzwerts die Fahrgeschwindigkeit herabgesetzt und bei Verbleib der Belastungen unterhalb eines weiteren, vorgegebenen Belastungs-Grenzwerts über einen vorgegebenen Zeitraum, beispielsweise über die zur Vorbeifahrt an zehn oder einer anderen Anzahl von Stützen erforderliche Fahrzeit, die Fahrgeschwindigkeit erhöht wird.

## Patentansprüche

1. Schienengeführter Wagen **(2, 42, 43)**, mit einer Schwungscheibe **(6, 26, 27, 48, 49)**, und mindestens einem Stützrad **(13, 52, 53)**,
**dadurch gekennzeichnet, dass**
**durch die Rotation der Schwungscheibe (6, 26, 27, 48, 49) der Wagen (2, 42, 43) berührungslos antreibbar ist,**
wobei die Achse der Schwungscheibe **(6, 26, 27, 48, 49)** windschief zur Achse des mindestens einen Stützrads **(13, 52, 53)** liegt oder die Achse des mindestens einen Stützrads **(13, 52, 53)** transversal schneidet,
**sodass Kippbewegungen des Wagens (2, 42, 43), die durch den Drehimpuls der Schwungscheibe (6, 26, 27, 48, 49) aufgrund einer Fahrrichtungsänderung bei einer ausgelenkten Schiene (1, 41) eingebracht werden, durch das wenigstens eine Stützrad (13, 52, 53) auf die Schiene (1, 41) ableitbar sind.**

2. Wagen **(2, 42, 43)** nach Anspruch 1,
**dadurch gekennzeichnet, dass**
die Achse des mindestens einen Stützrads **(13, 52, 53)** parallel zur Rotationsebene der Schwungscheibe **(6, 26, 27, 48, 49)** angeordnet ist,
und/oder dass
wenigstens ein Laufrad **(8, 47)** vorgesehen ist, das zwischen der Schwungscheibe **(6, 26, 27, 48, 49)** und dem Stützrad **(13, 52, 53)** angeordnet ist.

3. Wagen **(2, 42, 43)** nach einem der vorangegangenen Ansprüche,
**dadurch gekennzeichnet, dass**
ein zweites Stützrad **(13, 52, 53)** vorgesehen ist
und dass zwischen dem ersten Stützrad **(13, 52, 53)** und dem zweiten Stützrad **(13, 52, 53)** eine Schiene **(1, 41)** mit zwei seitlichen Laufflächen **(19)** aufnehmbar ist, wobei je ein Stützrad **(13, 52, 53)** auf einer Seite der Schiene **(1, 41)** auf einer Lauffläche **(19)** abrollbar ist,

4. Wagen **(2, 42, 43)** nach einem der vorangegangenen Ansprüche,
**dadurch gekennzeichnet, dass**
der Wagen **(2, 42, 43)** einen Rahmen **(4)** aufweist, an dem die Lagerung der Schwungscheibe **(6, 26, 27, 48, 49)** und/oder ein die Schwungscheibe **(6, 26, 27, 48, 49)** antreibender Motor **(5)** befestigt ist/sind, und dass an dem Rahmen **(4)** wenigstens ein Stützarm **(12, 50, 51)** ausgebildet ist, an dessen freiem Ende das wenigstens eine Stützrad **(13, 52, 53)** gelagert ist.

5. Wagen **(2, 42, 43)** nach einem der vorangegangenen Ansprüche,
**dadurch gekennzeichnet, dass**
die Achse des wenigstens einen Stützrads **(13, 52, 53)** aufwärts zeigt.

6. Wagen **(2, 42, 43)** nach einem der vorangegangenen Ansprüche,
**dadurch gekennzeichnet, dass**
wenigstens zwei Laufräder **(8, 47)** vorgesehen sind, die mit einem Winkel zueinander angestellt sind.

7. Wagen **(2, 42, 43)** nach einem der vorangegangenen Ansprüche,
**dadurch gekennzeichnet, dass**
räumlich zwischen Stützrad **(13, 52, 53)** und Schwungscheibe **(6, 26, 27, 48, 49)** ein Abnehmer zur berührungslosen induktiven Energieversorgung für einen elektrischen Antrieb des Wagens **(2, 42, 43)** angeordnet ist.

8. Einschienenbahnfahrzeug,
**wobei** zwei Drehgestelle **(42, 43)** und eine, eine Nutzlast **(46)** tragende Auflage **(45)** vorgesehen sind,
wobei die Drehgestelle **(42, 43)** durch die drehbar gelagerte Auflage **(45)** miteinander verbunden sind,
**dadurch gekennzeichnet, dass**
dass jedes Drehgestell **(42, 43) als Wagen (2, 42, 43) nach einem der vorangegangenen Ansprüche ausgebildet ist und** eine Schwungscheibe **(6, 26, 27, 48, 49)** umfasst und dass sich jedes Drehgestell **(42, 43)** beidseitig seitlich über an Stützarmen **(12, 50, 51)** befestigten Stützrädern **(13, 52, 53)** an den Seiten der Schiene **(1, 41)** einer Einschienenbahnanlage abstützt.

9. Einschienenbahnfahrzeug nach Anspruch 8,
**dadurch gekennzeichnet, dass**
an jedem Drehgestell **(42, 43)** pro Seite zwei oder mehr Stützarme **(12, 50, 51)** mit Stützrädern **(13, 52, 53)** vorgesehen sind,
und/oder dass
die Achse der Schwungscheibe **(6, 26, 27, 48, 49)** in einer horizontalen Ebene quer zur Fahrtrichtung des Wagens **(2, 42, 43)** liegt.

10. Anlage
mit mindestens einem auf einer Schiene **(1, 41)** beweglichen Wagen **(2, 42, 43) nach einem der Ansprüche 1 bis 7**,
**dadurch gekennzeichnet, dass**
durch das Schienenprofil eine bevorzugte Schwingungsrichtung der Schiene **(1, 41)** ausgezeichnet wird
und der mindestens eine Wagen **(2, 42, 43)** eine Schwungscheibe **(6, 26, 27, 48, 49)** umfasst, deren Rotationsachse parallel zu der bevorzugten Schwingungsrichtung der Schiene **(1, 41)** liegt.

11. Anlage nach Anspruch 10,
**dadurch gekennzeichnet, dass**
die Schiene **(1, 41)** auf Stützen **(3)** befestigt ist, die in einem Abstand zueinander angeordnet sind,
insbesondere wobei die Verbindung der Schiene **(1, 41)** mit den Stützen **(3)** jeweils im Wesentlichen punktuell ausgebildet ist, insbesondere wobei auf der Unterseite der Schiene **(1, 41)** eine Nut **(25)** ausgebildet ist, in der jeweils ein Befestigungsmittel verschiebbar angeordnet ist, an denen je eine Stütze **(3)** befestigt ist,
insbesondere wobei der Abstand zwischen zwei benachbarten Stützen **(3)** mindestens zehn Meter beträgt.

12. Anlage nach Anspruch 10 oder 11,
**dadurch gekennzeichnet, dass**
die Schiene **(1, 41)** ein Doppel-T-förmiges Profil aufweist, das mindestens ein Mittelsegment **(21)** umfasst,
an dessen Enden jeweils ein querlaufendes **Segmente (20, 22)** angeordnet ist,
und dass
an den querlaufenden Segmenten **(20, 22)** Laufflächen **(9, 10, 19)** für Laufräder **(8, 47)** oder Stützräder **(13, 52, 53)** des Wagens ausgebildet sind,
und dass
die Laufflächen **(19)** für Stützräder **(13, 52, 53)** paarweise ausgebildet sind und die Laufflächen **(19)** eines Laufflächen-Paares an gegenüberliegenden Seiten der Schiene **(1, 41) ausgebildet sind,**
und dass
die Laufflächen **(19)** für Stützräder **(13, 52, 53)** seitwärts orientiert sind,

13. Anlage nach Anspruch 10, 12 oder 11,
**dadurch gekennzeichnet, dass**
der mindestens eine Wagen **(2, 42, 43)** durch Rotieren der Schwungscheibe **(6, 26, 27, 48, 49)** entlang der Schiene **(1, 41)** verschiebbar ist,
und dass
die Schwungscheibe **(6, 26, 27, 48, 49)** Permanentmagnete **(7)** umfasst und an der Schiene **(1, 41)** auf der der Schwungscheibe **(6, 26, 27, 48, 49)** zugewandten Seite ein metallischer Bereich ausgebildet ist,
wobei bei rotierender Schwungscheibe **(6, 26, 27, 48, 49)** die Permanentmagnete **(7)** über den metallischen Bereich hinweg bewegt werden und in diesem Wirbelströme induzieren,
insbesondere wobei die Permanentmagnete in einem radial äußeren Bereich der Schwungscheibe **(6, 26, 27, 48, 49)** entlang des Umfangs angeordnet sind und wobei aus der Blickrichtung der Achse der Schwungscheibe **(6, 26, 27, 48, 49)** die Schiene **(1, 41)** nur ein Teil der Schwungscheibe **(6, 26, 27, 48, 49)** überdeckt,

14. Anlage nach einem der Ansprüche 10 bis 13,
**dadurch gekennzeichnet, dass**
die Schwungscheibe **(6, 26, 27, 48, 49)** als ein Paar von parallelen Scheiben **(26, 27)** ausgebildet ist,
wobei Permanentmagnete **(7)** auf den Innenseiten der Scheiben **(26, 27)** angeordnet sind, und dass
an der Schiene **(1, 41)** ein längs verlaufendes Schwert ausgebildet ist,
das in den Zwischenraum zwischen den parallelen Scheiben **(26, 27)** greift, insbesondere teilweise,

15. Anlage nach einem der Ansprüche 10 bis 14,
**dadurch gekennzeichnet, dass**
zu jedem Zeitpunkt nur jeweils ein Teil der Permanentmagnete **(7)** einen Wirbelstrom induziert, insbesondere einen zum Antrieb des Fahrzeugs **(2, 40, 42, 43)** wesentlichen Wirbelstrom,
und dass
das Schwert höchstens bis zu einer Tiefe zwischen den parallelen Scheiben **(26, 27)** eintaucht, die kleiner als der Radius der Scheiben **(26, 27)** ist,

16. Anlage nach einem der Ansprüche 10 bis 15,
**dadurch gekennzeichnet, dass**
an der Schiene **(1, 41)** ein Speiseleiter angeordnet ist
und am Wagen **(2, 42, 43)** ein Abnehmer **(15)** angeordnet ist,
wobei der Abnehmer **(15)** induktiv an den Speiseleiter gekoppelt ist und der Wagen aus dem Speiseleiter berührungslos induktiv mit Energie versorgt wird, und dass
ein Fahrzeug **(40)** auf der Schiene **(1, 41)** vorgesehen ist, das zwei Wagen **(2, 42, 43)** umfasst,
wobei jeder Wagen **(2, 42, 43)** eine Schwungscheibe **(6, 26, 27, 48, 49)** umfasst und wobei die Wagen **(2, 42, 43)** durch eine drehbar gelagerte Auflage **(45)** miteinander verbunden sind,
und dass
die Schiene **(1, 41)** von einer Einschienenbahn-Anlage umfasst wird.

## Claims

1. A rail-guided wagon (2, 42, 43) having a disk flywheel (6, 26, 27, 48, 49) and at least one support wheel (13, 52, 53),
**characterised in that**
the wagon (2, 42, 43) is contactlessly driveable through the rotation of the disk flywheel (6, 26, 27, 48, 49),
wherein the axis of the disk flywheel (6, 26, 27, 48, 49) lies skew to the axis of the at least one support wheel (13, 52, 53) or transversely intersects the axis of the at least one support wheel (13, 52, 53),
so that tilting movements of the wagon (2, 42, 43), introduced through the moment of momentum of the disk flywheel (6, 26, 27, 48, 49) owing to a travel direction change in the case of a deflected rail (1, 41), can be diverted onto the rail (1, 41) through the at least one support wheel (13, 52, 53).

2. A wagon (2, 42, 43) according to claim 1,
**characterised in that**
the axis of the at least one support wheel (13, 52, 53) is arranged parallel to the rotational plane of the disk flywheel (6, 26, 27, 48, 49),
and/or **in that**
at least one running wheel (8, 47) is provided and is arranged between the disk flywheel (6, 26, 27, 48, 49) and the support wheel (13, 52, 53).

3. A wagon (2, 42, 43) according to any one of the preceding claims,
**characterised in that**
a second support wheel (13, 52, 53) is provided
and **in that** between the first support wheel (13, 52, 53) and the second support wheel (13, 52, 53) there can be received a rail (1, 41) with two lateral running surfaces (19), wherein on each side of the rail (1, 41), on a running surface (19), there can roll a support wheel (13, 52, 53).

4. A wagon (2, 42, 43) according to any one of the preceding claims,
**characterised in that**
the wagon (2, 42, 43) has a frame (4) on which the mounting of the disk flywheel (6, 26, 27, 48, 49) and/or a motor (5) driving the disk flywheel (6, 26, 27, 48, 49) is/are secured, and **in that** on the frame (4) there is formed at least one support arm (12, 50, 51) on whose free end there is mounted the at least one support wheel (13, 52, 53).

5. A wagon (2, 42, 43) according to any one of the preceding claims,
**characterised in that**
the axis of the at least one support wheel (13, 52, 53) is directed upwards.

6. A wagon (2, 42, 43) according to any one of the preceding claims,
**characterised in that**
at least two running wheels (8, 47) are provided and are arranged at an angle to one another.

7. A wagon (2, 42, 43) according to any one of the preceding claims,
**characterised in that**
spatially between support wheel (13, 52, 53) and disk flywheel (6, 26, 27, 48, 49) there is arranged a pick-up for contactless, inductive power supplying for an electrical drive of the wagon (2, 42, 43).

8. A monorail vehicle,
wherein there are provided two bogies (42, 43) and a bearing surface (45) which bears an actual load (46),
wherein the bogies (42, 43) are connected to one another by the rotatably mounted bearing surface (45),
**characterised in that**
each bogie (42, 43) is in the form of a wagon (2, 42, 43) according to any one of the preceding claims and comprises a disk flywheel (6, 26, 27, 48, 49)
and **in that** each bogie (42, 43) is, via support wheels (13, 52, 53) secured to support arms (12, 50, 51), laterally supported on both sides on the sides of the rail (1, 41) of a monorail system.

9. A monorail vehicle according to claim 8,
**characterised in that**
on each bogie (42, 43) there are provided per side two or more support arms (12, 50, 51) with support wheels (13, 52, 53),
and/or **in that**
the axis of the disk flywheel (6, 26, 27, 48, 49) lies in a horizontal plane transverse to the direction of travel of the wagon (2, 42, 43).

10. A system
having at least one wagon (2, 42, 43), movable on a rail (1, 41), according to any one of claims 1 to 7,
**characterised in that**
a preferred oscillation direction of the rail (1, 41) is distinguished by the rail profile
and the at least one wagon (2, 42, 43) comprises a disk flywheel (6, 26, 27, 48, 49) whose rotational axis lies parallel to the preferred oscillation direction of the rail (1, 41).

11. A system according to claim 10,
**characterised in that**
the rail (1, 41) is secured on supports (3) arranged at a distance from one another,
in particular wherein the connection of the rail (1, 41) to the supports (3) is in each case substantially pointwise, in particular wherein a channel (25) is formed on the underside of the rail (1, 41), in which channel (25) there is displaceably arranged in each case a securing means to which a respective support (3) is secured.
in particular wherein the distance between two adjacent supports (3) is at least ten meters.

12. A system according to claim 10 or 11,
**characterised in that**
the rail (1, 41) has an I-section comprising at least one middle segment (21),
on whose ends there is arranged a respective transverse segment (20, 22),
and **in that**
running surfaces (9, 10, 19) for running wheels (8, 47) or support wheels (13, 52, 53) of the wagon are formed on the transverse segments (20, 22),
and **in that**
the running surfaces (19) for support wheels (13, 52, 53) are in pairs and the running surfaces (19) of a running-surface pair are formed on opposite sides of the rail (1, 41),
and **in that**
the running surfaces (19) for support wheels (13, 52, 53) are orientated laterally.

13. A system according to claim 10, 12 or 11,
**characterised in that**
the at least one wagon (2, 42, 43) is displaceable along the rail (1, 41) through rotation of the disk flywheel (6, 26, 27, 48, 49),
and **in that**
the disk flywheel (6, 26, 27, 48, 49) comprises permanent magnets (7) and a metallic region is formed on the rail (1, 41), on the side facing the disk flywheel (6, 26, 27, 48, 49),
wherein when the disk flywheel (6, 26, 27, 48, 49) is in rotation, the permanent magnets (7) are moved across the metallic region and induce eddy currents therein,
in particular wherein the permanent magnets are arranged along the circumference in a radially outer region of the disk flywheel (6, 26, 27, 48, 49),
and wherein from the viewing direction of the axis of the disk flywheel (6, 26, 27, 48, 49), the rail (1, 41) covers only part of the disk flywheel (6, 26, 27,48,49).

14. A system according to any one of claims 10 to 13,
**characterised in that**
the disk flywheel (6, 26, 27, 48, 49) is in the form of a pair of parallel discs (26, 27),
wherein permanent magnets (7) are arranged on the inner sides of the discs (26, 27),
and **in that**
a longitudinally running tongue is formed at the rail (1, 41) and reaches into the space between the parallel discs (26, 27), in particular partially.

15. A system according to any one of claims 10 to 14,
**characterised in that**
at any time, in each case only some of the permanent magnets (7) induce an eddy current, in particular an eddy current essential to drive the vehicle (2, 40, 42, 43),
and **in that**
the tongue reaches between the parallel discs (26, 27) to at most a depth smaller than the radius of the discs (26, 27).

16. A system according to any one of claims 10 to 15,
**characterised in that**
a feed conductor is arranged on the rail (1, 41) and a pick-up (15) is arranged on the wagon (2, 42, 43),
wherein the pick-up (15) is inductively coupled to the feed conductor and the wagon is supplied with energy from the feed conductor in an inductive and contactless manner,
and **in that**
a vehicle (40) is provided on the rail (1, 41) and comprises two wagons (2, 42, 43),
wherein each wagon (2, 42, 43) comprises a disk flywheel (6, 26, 27, 48, 49)
and wherein the wagons (2, 42, 43) are connected to one another by a rotatably mounted bearing surface (45),
and **in that**
the rail (1, 41) forms part of a monorail system.

## Revendications

1. Chariot (2, 42, 43) guidé sur rail, avec un volant d'inertie (6, 26, 27, 48, 49) et au moins une roue d'appui (13, 52, 53),
**caractérisé en ce que** le chariot (2, 42, 43) peut être entraîné sans contact par la rotation du volant d'inertie (6, 26, 27, 48, 49),
sachant que l'axe du volant d'inertie (6, 26, 27, 48, 49) est incliné par rapport à l'axe de la roue d'appui au moins unique (13, 52, 53) ou coupe transversalement l'axe de la roue d'appui au moins unique (13, 52, 53),
de sorte que des mouvements de basculement du chariot (2, 42, 43), qui sont imprimés par l'impulsion de rotation du volant d'inertie (6, 26, 27, 48, 49) en raison d'une modification de la direction de déplacement lors d'une déviation du rail (1, 41), peuvent être détournés sur le rail (1, 41) par la roue d'appui au moins unique (13, 52, 53).

2. Chariot (2, 42, 43) selon la revendication 1, **caractérisé en ce que** l'axe de la roue d'appui au moins unique (13, 52, 53) est disposé parallèlement au plan de rotation du volant d'inertie (6, 26, 27, 48, 49),
et/ou **en ce qu'**il est prévu au moins une roue de roulement (8, 47), qui est disposée entre le volant d'inertie (6, 26, 27, 48, 49) et la roue d'appui (13, 52, 53).

3. Chariot (2, 42, 43) selon l'une des revendications précédentes, **caractérisé en ce qu'**il est prévu une deuxième roue d'appui (13, 52, 53),
et **en ce qu'**un rail (1, 41) doté de deux surfaces de roulement latérales (19) peut être logé entre la première roue d'appui (13, 52, 53) et la deuxième roue d'appui (13, 52, 53), sachant que chaque roue d'appui (13, 52, 53) peut rouler sur une surface de roulement (9) sur un côté du rail (1, 41).

4. Chariot (2, 42, 43) selon l'une des revendications précédentes, **caractérisé en ce que** le chariot (2, 42, 43) présente un châssis (4) sur lequel est/sont fixés le palier de montage du volant d'inertie (6, 26, 27, 48, 49) et/ou un moteur (5) entraînant le volant d'inertie (6, 26, 27, 48, 49), et **en ce qu'**au moins un bras d'appui (12, 50, 51), à l'extrémité libre duquel est montée la roue d'appui au moins unique (13, 52, 53), est formé sur le châssis (4).

5. Chariot (2, 42, 43) selon l'une des revendications précédentes, **caractérisé en ce que** l'axe de la roue d'appui au moins unique (13, 52, 53) est dirigé vers le haut.

6. Chariot (2, 42, 43) selon l'une des revendications précédentes, **caractérisé en ce qu'**il est prévu au moins deux roues de roulement (8, 47), qui sont positionnées sous un angle l'une par rapport à l'autre.

7. Chariot (2, 42, 43) selon l'une des revendications précédentes, **caractérisé en ce qu'**un récepteur destiné à l'alimentation en énergie inductive sans contact d'un entraînement électrique du chariot (2, 42, 43) est disposé spatialement entre la roue d'appui (13, 52, 53) et le volant d'inertie (6, 26, 27, 48, 49).

8. Véhicule monorail,
sachant qu'il est prévu deux bogies (42, 43) et un support (45) portant une charge utile (46),
sachant que les bogies (42, 43) sont reliés entre eux par le support (45) monté rotatif, **caractérisé en ce que** chaque bogie (42, 43) est réalisé sous forme de chariot (2, 42, 43) selon l'une des revendications précédentes et comprend un volant d'inertie (6, 26, 27, 48, 49),
et **en ce que** chaque bogie (42, 43) s'appuie latéralement de part et d'autre, par l'intermédiaire de roues d'appui (13, 52, 53) fixées à des bras d'appui (12, 50, 51), sur les côtés du rail (1, 41) d'un système monorail.

9. Véhicule monorail selon la revendication 8, **caractérisé en ce qu'**il est prévu sur chaque bogie (42, 43), pour chaque côté, deux ou plusieurs bras d'appui (12, 50, 51) avec des roues d'appui (13, 52, 53),
et/ou **en ce que** l'axe du volant d'inertie (6, 26, 27, 48, 49) se situe dans un plan horizontal transversalement à la direction de déplacement du chariot (2, 42, 43).

10. Système avec au moins un chariot (2, 42, 43) selon l'une des revendications 1 à 7, mobile sur un rail (1, 41),
**caractérisé en ce qu'**une direction d'oscillation préférentielle du rail (1, 41) est imprimée par le profil du rail,
et le chariot au moins unique (2, 42, 43) comprend un volant d'inertie (6, 26, 27, 48, 49) dont l'axe de rotation est parallèle à la direction d'oscillation préférentielle du rail (1,41).

11. Système selon la revendication 10, **caractérisé en ce que** le rail (1, 41) est fixé sur des montants (3) qui sont disposés à distance les uns des autres,
sachant notamment que l'assemblage du rail (1, 41) aux montants (3) est réalisé chaque fois essentiellement ponctuel, sachant notamment qu'une rainure (25) est formée sur le dessous du rail (1, 41), rainure dans laquelle est disposé à coulissement un moyen de fixation respectif, chaque montant (3) étant fixé à un de ces moyens de fixation,
sachant notamment que la distance entre deux montants voisins (3) est au moins égale à dix mètres.

12. Système selon la revendication 10 ou 11, **caractérisé en ce que** le rail (1, 41) présente un profil en forme de double T, qui comprend au moins un segment central (21) à chaque extrémité duquel est disposé un segment (20, 22) s'étendant transversalement,
et **en ce que** des surfaces de roulement (9, 10, 19) pour des roues de roulement (8, 47) ou des roues d'appui (13, 52, 53) du chariot sont formées sur les segments (20, 22) s'étendant transversalement,
et **en ce que** les surfaces de roulement (19) pour des roues d'appui (13, 52, 53) sont formées par paires, et les surfaces de roulement (19) d'une paire de surfaces de roulement sont formées sur des côtés opposés du rail (1, 41),
et **en ce que** les surfaces de roulement (19) pour des roues d'appui (13, 52, 53) sont orientées latéralement.

13. Système selon la revendication 10, 11 ou 12, **caractérisé en ce que** le chariot au moins unique (2, 42, 43) peut être déplacé en translation le long du rail (1, 41) par rotation du volant d'inertie (6, 26, 27, 48, 49),
et **en ce que** le volant d'inertie (6, 26, 27, 48, 49) comprend des aimants permanents (7) et une zone métallique est formée sur le rail (1, 41), sur le côté tourné vers le volant d'inertie (6, 26, 27, 48, 49),
sachant que, lorsque le volant d'inertie (6, 26, 27, 48, 49) tourne, les aimants permanents (7) sont déplacés par-dessus la zone métallique et induisent des courants de Foucault dans cette zone,
sachant notamment que les aimants permanents sont disposés dans une région radialement extérieure du volant d'inertie (6, 26, 27, 48, 49) le long du pourtour,
et sachant que, considéré dans la direction d'observation de l'axe du volant d'inertie (6, 26, 27, 48, 49), le rail (1, 41) ne recouvre qu'une partie du volant d'inertie (6, 26, 27, 48, 49).

14. Système selon l'une des revendications 10 à 13, **caractérisé en ce que** le volant d'inertie (6, 26, 27, 48, 49) est réalisé sous la forme d'une paire de disques parallèles (26, 27),
sachant que des aimants permanents (7) sont disposés sur les côtés intérieurs des disques (26, 27),
et **en ce qu'**une lame s'étendant longitudinalement est formée sur le rail (1, 41) et s'engage, notamment partiellement, dans l'espace intermédiaire entre les disques parallèles (26, 27).

15. Système selon l'une des revendications 10 à 14, **caractérisé en ce qu'**à chaque instant, seule une partie des aimants permanents (7) induit un courant de Foucault, notamment un courant de Foucault important pour l'entraînement du véhicule (2, 40, 42, 43),
et **en ce que** la lame s'enfonce entre les disques parallèles (26, 27) au plus jusqu'à une profondeur qui est inférieure au rayon des disques (26, 27),

16. Système selon l'une des revendications 10 à 15, **caractérisé en ce qu'**un conducteur d'alimentation est disposé sur le rail (1, 41) et un récepteur (15) est disposé sur le chariot (2, 42, 43),
sachant que le récepteur (15) est couplé inductivement au conducteur d'alimentation et que le chariot est alimenté en énergie inductivement sans contact à partir du conducteur d'alimentation,
et **en ce qu'**un véhicule (40) qui comprend deux chariots (2, 42, 43) est prévu sur le rail (1, 41),
sachant que chaque chariot (2, 42, 43) comprend un volant d'inertie (6, 26, 27, 48, 49), et sachant que les chariots (2, 42, 43) sont reliés entre eux par un support (45) monté rotatif,
et **en ce que** le rail (1, 41) fait partie d'un système monorail.
